# EUROPÄISCHE PATENTSCHRIFT

(11) **EP 2 637 936 B1**
(45) Veröffentlichungstag und Bekanntmachung des Hinweises auf die Patenterteilung: **27.08.2014**
(21) Anmeldenummer: 11778545.1
(22) Anmeldetag: 12.10.2011
(51) Int. Cl.: B65B 43/28, B65B 65/00, B65B 3/02, B65B 5/08

(54) **FÜLLMASCHINE SOWIE EIN VERFAHREN ZUM BETRIEB EINER FÜLLMASCHINE**
FILLING MACHINE AND A METHOD FOR OPERATING A FILLING MACHINE
MACHINE DE REMPLISSAGE ET PROCEDE POUR FAIRE FONCTIONNER UNE MACHINE DE REMPLISSAGE

(30) Priorität: 08.11.2010 DE 102010050483
(43) Veröffentlichungstag der Anmeldung: 18.09.2013
(73) Patentinhaber: Elopak Systems AG, 8152 Glattbrugg (CH)
(72) Erfinder: BALTES, Klaus, 50127 Bergheim (DE); RÜLKER, Thomas, 01239 Dresden (DE)
(74) Vertreter: Kohlmann, Kai
(86) Internationale Anmeldenummer: PCT/EP2011/067765
(87) Internationale Veröffentlichungsnummer: WO 2012/062518

(56) Entgegenhaltungen:
- DE-A1-102008 041 109

## Beschreibung

Die Erfindung betrifft eine Füllmaschine zur Abfüllung von insbesondere fließfähigen Produkten in Packungsbehälter, wobei die Füllmaschine mehrere parallel verlaufende Förderlinien aufweist, denen Packungsmäntel zur Herstellung der Packungsbehälter zugeführt werden und entlang welcher die Packungsmäntel bzw. die daraus hergestellten Packungsbehälter in einer Förderrichtung gefördert werden sowie ein Verfahren zum Fördern von Packungsmänteln bzw. daraus hergestellten Packungsbehältern durch eine derartige Füllmaschine.

Füllmaschinen zur Abfüllung fließfähiger Produkte, insbesondere flüssiger Lebensmittel, in aus Kartonverbundmaterial bestehende Packungsbehälter sind aus dem Stand der Technik bekannt. Zum Aufbau bekannter Füllmaschinen wird beispielsweise auf die EP 0 936 992 B1 sowie die DE 41 42 167 C2 hingewiesen. Die bekannten Füllmaschinen weisen zur Steigerung der Produktivität üblicherweise mehrere, beispielsweise vier bis sechs parallel verlaufende Förderlinien, auch als Füllstraßen bezeichnet, auf.

Die üblicherweise quaderförmigen Packungsbehälter werden aufgrund der besseren Transportfähigkeit aus mit Faltrillen versehenen und zu Packungsmänteln zusammengeklebten Packungszuschnitten erst in der Füllmaschine hergestellt.

Den Förderlinien werden die zu Paketen zusammengefassten, flach gefalteten Packungsmäntel zur Herstellung der Packungsbehälter aus einer der Menge der Förderlinien entsprechenden Anzahl von Magazinen zugeführt. In den Magazinen sind die Packungsmäntel als Stapel, üblicherweise aufrecht stehend, hintereinander angeordnet. Der jeweils vordere Packungsmantel wird dem Magazin mittels eines an sich bekannten Entnahme- und Auffaltaggregates entnommen, das den Packungsmantel zu einem im Querschnitt rechteckigen Schlauch auffaltet.

In der aufgefalteten Form wird jeder Packungsmantel von einer Transporteinrichtung übernommen. Die Transporteinrichtungen fördern die Packungsmäntel sowie die daraus hergestellten Packungsbehälter entlang der parallelen, jeweils in einer Vertikalebene verlaufenden Förderlinien. Entlang der Förderlinien werden die Packungsmäntel sowie die daraus hergestellten Packungsbehälter sterilisiert, befüllt und verschlossen. Die Herstellung des Packungsbodens und damit des Packungsbehälters erfolgt üblicherweise unmittelbar vor dem Befüllen.

Als Transporteinrichtungen eignen sich insbesondere Transporträder oder umlaufende Förderbänder mit taschenförmigen Aufnahmen für die Packungsbehälter. Die sich schrittweise drehenden Transporträder weisen mehrere sich radial nach außen erstreckende, parallele Aufnahmen auf, deren Abstand in Achsrichtung des Transportrades dem Abstand der Förderlinien entspricht. Üblicherweise sind die Arme als Dorne ausgebildet, die in die aufgefalteten Packungsmäntel bzw. in die Packungsbehälter eingreifen; man spricht dann auch von einem Dornrad. In einer anderen Ausgestaltung des Transportrades umfasst jede Aufnahmen mehrere Arme bzw. Profile die an der Außenseite, insbesondere an den Kanten des aufgefalteten Packungsmantels bzw. des Packungsbehälters zur Anlage gelangen. In diesem Fall bilden die Aufnahmen benachbarte Zellen aus, in die die aufgefalteten Packungsmäntel bzw. Packungsbehälter einschiebbar sind; man spricht dann auch von einem Zellenrad.

Soweit.aus den flach gefalteten Packungsmänteln im Querschnitt quadratische Packungsbehälter hergestellt werden, sind die flach gefalteten Packungsmäntel doppelt so breit wie ihre Seitenkanten. Soweit aus den flach gefalteten Packungsmänteln im Querschnitt rechteckige Packungsbehälter hergestellt werden, ergibt sich das Maß der flach gefalteten Packungsmäntel aus der Summe der breiten plus der schmalen Seitenkante der Packungsmäntel.

Aufgrund der Abmessungen der flach gefalteten Packungsmäntel bedingen die nebeneinander angeordneten, die aufrecht stehenden Packungsmäntel aufnehmenden Magazine ein verhältnismäßig großes Breitenmaß der Magazineinheit, von der sich die an das jeweilige Magazin anschließenden Förderlinien gradlinig bis zum Abtransport der Füllmaschine erstrecken. Bauartbedingt weisen bekannte mehrbahnige Füllmaschinen daher eine große Bodenfläche und daraus resultierend ein großes Bauvolumen auf.

Das große Bauvolumen bekannter Füllmaschinen verursacht hohe Maschinen- und Betriebskosten. Die Zugänglichkeit für Wartungs- und Reinigungsarbeiten insbesondere zu den mittleren Förderlinien ist von den Längsseiten der Füllmaschine teilweise eingeschränkt. Des Weiteren verursacht die Reinigung und Sterilisierung großer Sterilräume hohe Kosten, die zum einen aus dem Gasvolumen für das benötigte Sterilgas während des Abfüllvorgangs und zum anderen aus dem Reinigungsaufwand zwischen den Abfüllvorgängen resultieren.

Ausgehend von diesem Stand der Technik liegt der Erfindung die Aufgabe zu Grunde eine Füllmaschine mit verbessertem Arbeitsverfahren vorzuschlagen, deren Herstellungs- und Betriebskosten reduziert sind. Des Weiteren soll ein verbessertes Verfahren zum Betrieb einer Füllmaschine vorgeschlagen werden.

Die Aufgabe wird bei einer Füllmaschine der eingangs erwähnten Art dadurch gelöst, dass die Förderlinien einen ersten Abschnitt und in Förderrichtung dahinter einen zweiten Abschnitt aufweisen, in denen die Förderlinien parallel zueinander verlaufen, wobei der Abstand zwischen mindestens zwei der Förderlinien in dem ersten und zweiten Abschnitt quer zum Verlauf der Förderlinien unterschiedlich groß ist, so das mindestens eine der zwei Förderlinien im zweiten Abschnitt mit seitlichem Versatz zum ersten Abschnitt verläuft und dass in Förderrichtung vor dem zweiten Abschnitt eine Handhabungsvorrichtung angeordnet ist, die die Packungsmäntel bzw. Packungsbehälter von den Förderlinien in dem ersten Abschnitt übernimmt und an die Förderlinien in dem zweiten Abschnitt übergibt.

Durch die abschnittsweise Veränderung, insbesondere Reduktion des Abstandes zwischen mindestens zwei der Förderlinien, lässt sich deren Zugänglichkeit von den Längsseiten verbessern.

Sofern die Gesamtbreite der parallel verlaufenden Förderlinien durch die abschnittsweise Abstandsänderung zwischen den Förderlinien reduziert wird, ergeben sich insbesondere im Sterilraum der Füllmaschine erhebliche Vorteile durch eine Reduktion der notwendigen Arbeitsmedien, wie beispielsweise Sterilluft oder Reinigungsmedien.

Aufgrund der geringeren Gesamtbreite können maschinentechnische Komponenten der einzelnen Stationen der Füllmaschine kleiner dimensioniert werden. Hieraus resultieren nicht nur reduzierte Kosten für die Herstellung und den Betrieb der Füllmaschine, sondern darüber hinaus auch Vorteile für deren Betriebssicherheit.

Um einen unterschiedlich großen Abstand zwischen dem ersten und zweiten Abschnitt der mindestens zwei Förderlinien zu erhalten, verläuft mindestens eine der beiden Förderlinien mit seitlichem Versatz zum ersten Abschnitt. Es können jedoch auch beide Bahnen im zweiten Abschnitt mit seitlichem Versatz zum ersten Abschnitt verlaufen, um den Abstand zwischen den Förderlinien zu ändern.

Um den für die Abstandsänderung erforderlichen Versatz in der bzw. den Förderlinien auszugleichen, ist vor dem zweiten Abschnitt die Handhabungsvorrichtung angeordnet. Die Handhabungsvorrichtung übernimmt den Zwischentransport der Packungsmäntel bzw. Packungsbehälter zwischen dem ersten und zweiten Abschnitt der dort in Vertikalebenen parallel verlaufenden Förderlinien.

Um das Bauvolumen der Füllmaschine möglichst gering zu halten, ist in einer bevorzugten Ausführungsform der Erfindung der Abstand zwischen sämtlichen Förderlinien in dem ersten Abschnitt größer als in dem zweiten Abschnitt.

Erfindungsgemäß können entlang der Förderlinien mehrere erste und zweite Abschnitte hintereinander angeordnet sein, wobei jeweils der erste Abschnitt in Förderrichtung vor dem zweiten Abschnitt liegt und jeweils vor dem zweiten Abschnitt eine Handhabungsvorrichtung für den Zwischentransport zwischen den Abschnitten vorgesehen ist.

Ein vorteilhaftes Arbeitsverfahren ergibt sich, wenn den Förderlinien zugeführte, flach gefaltete Packungsmäntel in dem ersten Abschnitt der Förderlinien zu rechteckigen Schläuchen aufgefaltet werden und unmittelbar anschließend die Übernahme der aufgefalteten Packungsmäntel von den Förderlinien in dem ersten Abschnitt und deren Übergabe an die Förderlinien in dem zweiten Abschnitt mittels der Handhabungsvorrichtung erfolgt, wobei der Abstand zwischen sämtlichen Förderlinien in dem ersten Abschnitt größer als in dem zweiten Abschnitt ist.

Von den Transportmitteln werden die aufgefalteten Packungsmäntel bzw. die eingangs des zweiten Abschnitts daraus hergestellten Packungsbehälter in einem reduzierten Abstand zwischen sämtlichen Förderlinien durch den Sterilraum gefördert, wo die Packungsbehälter unter sterilen Bedingungen gefüllt und anschließend verschlossen werden.

Am Ausgang des Sterilraums kann es zum Ausschleusen der Produkte aus der Füllmaschine sinnvoll sein, den Abstand zwischen den Förderlinien wieder zu vergrößern. Am Ende des zweiten Abschnitts der Förderlinien und Ausgang des Sterilraums befindet sich dann eine weitere Handhabungsvorrichtung.

Eine kompakte, auf den getakteten Betrieb der Transporteinrichtungen von Füllmaschinen abgestimmte Handhabungsvorrichtung zeichnet sich dadurch aus, dass die Handhabungsvorrichtung jeweils eine jeder Förderlinie zugeordnete Halterung für die Packungsmäntel bzw. Packungsbehälter aufweist, durch die die Packungsmäntel bzw. Packungsbehälter in Förderrichtung hindurch bewegbar sind und wobei die den mit seitlichem Versatz verlaufenden Förderlinien zugeordneten Halterungen quer zum Verlauf der Förderlinien zwischen einer ersten und einer zweiten Position verschieblich geführt sind, wobei die Halterung sich in der ersten Position in Verlängerung des Verlaufs der Förderlinie in dem ersten Abschnitt und in der zweiten Position in Verlängerung des Verlaufs der Förderlinie in dem zweiten Abschnitt befindet.

Die jeder Förderlinie zugeordneten Halterungen unterbrechen den Transportweg für die aufgefalteten Packungsmäntel bzw. die daraus hergestellten Packungsbehälter nicht und führen zugleich die Packungsmäntel bzw. Packungsbehälter, während diese von den Förderlinien in dem ersten Abschnitt übernommen, durch die Halterungen hindurch bewegt und an die Förderlinien in dem zweiten Abschnitt übergeben werden.

Die quer zum Verlauf der Förderlinien verschieblich geführten Halterungen bedingen keine nennenswerte Verlängerung der Förderlinien, die sich von den Magazinen für die Packungsmäntel bis zum Abtransport der befüllten Packungsbehälter erstrecken.

Um kurze Taktzeiten, während des Transports der Packungsmäntel bzw. Packungsbehälter durch die Fördermaschine zu gewährleisten, werden die Halterungen der Handhabungsvorrichtung vorzugsweise mit Hilfe eines Gestänges synchron von der ersten in die zweite Position und umgekehrt bewegt. Zur Betätigung des Gestänges sind dessen Enden beispielsweise gelenkig mit den Armen eines zweiarmigen Schwenkhebels verbunden.

Eine Handhabungsvorrichtung mit quer zum Verlauf der Förderlinien verschieblich geführten Halterungen lässt sich bevorzugt dadurch in die Förderlinien integrieren, wenn in dem ersten Abschnitt der Förderlinien ein erstes Transportrad angeordnet ist, und in dem zweiten Abschnitt der Förderlinien ein zweites Transportrad zum Fördern der Packungsmäntel bzw. Packungsbehälter angeordnet ist, wobei das in Förderrichtung vor der Handhabungsvorrichtung angeordnete Transportrad mehrere sich radial nach außen erstreckende, parallele Aufnahmen aufweist, deren Abstand in Achsrichtung des Transportrades dem Abstand der Förderlinien im ersten Abschnitt entspricht und das in Förderrichtung hinter der Handhabungsvorrichtung zweite Transportrad mehrere sich radial nach außen erstreckende, parallele Aufnahmen aufweist, deren Abstand in Achsrichtung des Transportrades dem Abstand der Förderlinien im zweiten Abschnitt entspricht. Der Vorteil der Transporträder besteht darin, dass deren Aufnahmen auf die Halterungen der Handhabungsvorrichtung ausrichtbar sind und zugleich eine Führungsfunktion übernehmen, wenn in der ersten Position der Halterungen wirksame erste Schubelemente die Packungsmäntel bzw. Packungsbehälter von den auf die Halterungen ausgerichteten ersten Aufnahmen abstreifen und in die Halterungen einschieben bzw. in der zweiten Position der Halterungen wirksame Schubelemente die Packungsmäntel bzw. Packungsbehälter aus den Halterungen in Richtung der auf die Halterungen ausgerichteten zweiten Aufnahmen des zweiten Transportrades schieben.

Die im Fördertakt der Füllmaschine abwechselnd zum Einsatz gelangenden ersten und zweiten Schubelemente lassen sich auf einfache Art und Weise durch einen gemeinsamen Antrieb synchronisieren.

Nachfolgend wird die Erfindung anhand eines

Ausführungsbeispiels näher erläutert. Es zeigen:
- **Figur 1a**: eine schematische perspektivische Teilansicht einer erfindungsgemäßen Füllmaschine,
- **Figur 1b**: eine Aufsicht auf die Füllmaschine nach Figur 1a,
- **Figuren 2a - 5a**: eine teilweise perspektivische Darstellung der Füllmaschine nach Figur. 1a zur Veranschaulichung der Arbeitsweise sowie
- **Figuren 2b - 5b**: Seitenansichten der Füllmaschine nach Figur 1a zur Veranschaulichung der Arbeitsweise.

Die Figuren 1a, 1b zeigen teilweise eine Füllmaschine (1) zur Abfüllung flüssiger Lebensmittel in Packungsbehälter (2), wobei die Füllmaschine (1) vier parallel verlaufende Förderlinien (3a-d) aufweist, denen flach gefaltete Packungsmäntel (4) zur Herstellung der Packungsbehälter (2) aus vier Magazinen (5) zugeführt werden. Die Packungsmäntel (4) und die anschließend daraus hergestellten Packungsbehälter (2) werden in einer gemeinsamen Förderrichtung (6) entlang der Förderlinien (3a-d) mit unterschiedlichen Transportmitteln von den Magazinen (5) zu einem der Übersichtlichkeit halber nicht dargestellten Abtransport für die befüllten Packungsbehälter (2) am Ausgang der Füllmaschine gefördert.

Am in Förderrichtung (6) vorderen Ende jedes Magazins (5) ist ein Entnahme- und Auffaltaggregat (18) für die flach gefalteten Packungsmäntel (4) angeordnet, mittels dessen die Packungsmäntel (4) aus dem Magazin (5) entnommen und den Förderlinien (3a - d) zugeführt werden.

Sämtliche Förderlinien (3a-d) weisen einen ersten, gleichlangen Abschnitt (7) und in Förderrichtung (6) dahinter einen zweiten Abschnitt (8) auf. Der Abstand (9) zwischen den Förderlinien (3a-d) in dem ersten Abschnitt (7) quer zum Verlauf der Förderlinien (3a-d) ist größer als der Abstand (10) quer zum Verlauf der Förderlinien (3a-3d) im zweiten Abschnitt (8). Wie insbesondere aus der Draufsicht in Figur 1b erkennbar verlaufen im dargestellten Ausführungsbeispiel sämtliche Förderlinien (3a-d) mit seitlichem Versatz (12) zum ersten Abschnitt (7). Zwischen dem ersten und zweiten Abschnitt (7, 8) der Förderlinien (3a-d) ist eine Handhabungsvorrichtung (11) angeordnet.

Die Füllmaschine (1) weist in dem ersten Abschnitt (7) ein erstes Transportrad (13) zum Fördern der aufgefalteten Packungsmäntel (4) und in Förderrichtung (6) hinter der Handhabungsvorrichtung (11) ein zweites Transportrad (14) auf. Die Drehachsen beider Transporträder (13, 14) verlaufen quer zu den Förderlinien (3a-d). Das erste Transportrad (13) ist als so genanntes Zellenrad ausgebildet, das mehrere sich radial nach außen erstreckende erste Aufnahmen (15) aufweist, die jeweils von zwei profilierten Stäben gebildet werden, die an diagonal gegenüberliegenden Längskanten eines aufgefalteten Packungsmantels (4) zur Anlage bringbar sind. Die Stäbe sind beispielsweise als Winkelprofile ausgeführt, wie dies aus Figur 2a erkennbar ist. Über den Umfang des ersten Transportrades (13) sind um 90 Grad versetzt vier Reihen mit parallelen Aufnahmen (15) angeordnet. Das zweite Transportrad (14) unterscheidet sich von dem ersten Transportrad (13) dadurch, dass die zweiten Aufnahmen (16) als Dorne ausgebildet sind, über die die aufgefalteten Packungsmäntel (4) gestülpt werden. Beide Transporträder (13, 14) werden von einem nicht dargestellten Antrieb schrittweise um jeweils 90 Grad um die horizontal und quer zu den Förderlinien (3a - d) verlaufenden Drehachsen der Transporträder (13, 14) gedreht.

Der Abstand der ersten Aufnahmen (15) des ersten Transportrades (13) entspricht dem Abstand (9) der Förderlinien (3a-d) im ersten Abschnitt (7), während der geringere Abstand der zweiten Aufnahmen (16) des zweiten Transportrades (14) dem Abstand (10) der Förderlinien (3a-d) im zweiten Abschnitt (8) entspricht.

Am Umfang des als Dornrad ausgestalteten zweiten Transportrads (14) ist eine Einrichtung zum Herstellen des Packungsbodens angeordnet. Nach Herstellung des Packungsbodens übergibt das zweite Transportrad (14) die Packungsbehälter (2) an ein nicht näher dargestelltes umlaufendes Förderband (17), das die Packungsbehälter durch einen nicht dargestellten Sterilraum hindurch bis zum Abtransport am Ausgang der Füllmaschine gefördert. Um eine exakte Positionierung der Packungsbehälter (2) auf dem Förderband (17) zu gewährleisten, weist dieses üblicherweise sich nach oben erweiternde taschenförmige Aufnahmen für die Packungsbehälter (2) auf, so dass diese mit gleich bleibendem Abstand (10) sowohl quer als auch längs zur Förderrichtung (6) weiter schrittweise durch die Füllmaschine (1) gefördert werden.

Die erfindungsgemäße Füllmaschine arbeitet wie folgt:
Die flach gefalteten Packungsmäntel (4) werden in bekannter Weise den nebeneinander angeordneten Magazinen (5) in senkrechter Stellung zugeführt. Der Übersichtlichkeit halber nicht dargestellten Halteelemente der Magazine (5) halten die flach gefalteten Packungsmäntel in dem in den Figuren 1 - 5 dargestellten, geordneten Stapel. Zur Entnahme der flach gefalteten Packungsmäntel (4) aus dem Magazin (5) greifen Sauger (19) des Entnahme- und Auffaltaggregates (18) mittig an einer der beiden vorderen Flächen des Packungsmantels (4) an und ziehen den Packungsmantel einzeln aus dem Stapel heraus. Die Halteelemente halten zudem die nicht von den Saugern erfasste vordere Fläche des Packungsmantels (4) bei der Bewegung des Entnahme- und Auffaltaggregates (18) in Förderrichtung (6) zurück, wodurch der Packungsmantel (4) aufgefaltet wird, bis er seinen im Ausführungsbeispiel quadratischen Querschnitt erreicht. Die aufgefalteten Packungsmäntel (4) werden nun von unten in die ersten Aufnahmen (15) des ersten Transportrades (13) geschoben, welches sich im Uhrzeigersinn dreht. Sind nun nacheinander sämtliche erste Aufnahmen (15) mit jeweils einem aufgefalteten Packungsmantel (4) beschickt, befindet sich jeder auf der im Bild rechten waagerechten ersten Aufnahme (15) gehalterte Packungsmantel (4) im Bereich der Handhabungsvorrichtung (11), deren Aufbau anhand von Figuren 2a, 2b näher erläutert wird:
Die Handhabungsvorrichtung (11) besteht aus einem an den beiden äußeren Längsseiten der Handhabungsvorrichtung (11) mittels eines Antriebsrades (20) angetriebenen Riemenpaar (21), auf dem zwei Traversen (22, 23) quer zur Förderrichtung (6) und die Förderlinien (3a-d) überbrückend angeordnet sind.

Auf der ersten Traverse (22), die sich am unteren Trum (24) des Riemenpaares (21) befindet, sind entsprechend der Anzahl der Förderlinien (3a-d) vier Schubelemente (25) angebracht, die durch Bewegung des Riemenpaares (21) in Richtung des Pfeils (26) mit an den Schubelementen (25) angeordneten Abstreifhaken die aufgefalteten Packungsmäntel (4) von den ersten Aufnahmen (15) des Transportrades (13) abstreifen und in Förderrichtung (6) nachgeordnete Halterungen (27) zur Aufnahme der Packungsmäntel (4) einschieben.

Aus Figur 3a ist erkennbar, dass während die Traverse (22) mit den Schubelementen (25) in Richtung des Pfeils (26) bewegt wird, gleichzeitig die Traverse (23), die an dem oberen Trum (28) des Riemenpaares (21) befestigt ist, so weit entgegen der Richtung des Pfeils (26) nach links verschoben wird, dass die an dieser Traverse (23) entsprechend der Anzahl der Förderlinien (3a-d) angeordneten Schubelemente (29) mit ihren Schiebernasen (30) hinter die Stirnseiten der in die Halterungen (27) zuvor eingeschobenen Packungsmäntel (4) gelangen.

Die Halterungen (27) befinden sich in den Figuren 2, 3 in einer ersten Position in Verlängerung des Verlaufs der Förderlinien (3a-d) in dem ersten Abschnitt (7). In dieser Position der Halterungen (27) sind die ersten Schubelemente (25) wirksam, wie dies insbesondere aus Figur 3a erkennbar ist.

Nach dem vollständigen Einschieben der Packungsmäntel (4) in die Halterungen (27) werden die Packungsmäntel (4) aufeinander zu bewegt, indem die Halterungen (27) in eine zweite Position in Verlängerung des Verlaufs der Förderlinien (3a-d) in dem zweiten Abschnitt (8) gebracht werden. Hierzu werden die Halterungen (27) auf ihren Führungen (31) zur Maschinenmitte der Füllmaschine (1) verschoben. Dazu wird mittels eines nicht dargestellten Antriebs ein

Doppelschwenkhebel (32) im Uhrzeigersinn um einen Drehpunkt (34) verschwenkt, wodurch über Stangen (33) zwischen den Armen des Doppelschwenkhebels (32) und den einzelnen Halterungen (27) diese aufeinander zu bewegt werden. An jedem Arm des Doppelschwenkhebels sind jeweils zwei Stangen (33) angelenkt, wobei die an den äußeren Enden der Arme angelenkten Stangen (33) einen größeren seitlichen Versatz (12) der beiden äußeren Halterungen (27), die den Förderlinien (3a bzw. 3d) zugeordnet sind, erzeugen, als die weiter innen an dem Doppelschwenkhebel (32) angelenkten Stangen (33), die die beiden mittleren, den Förderlinien (3b und 3c) zugeordneten Halterungen (27) aufeinander zu bewegen.

Indem die Halterungen auf diese Weise in die in den Figuren 4 und 5 dargestellte zweite Position in Verlängerung des Verlaufs der Förderlinien in dem zweiten Abschnitt (8) gebracht werden, gelangen die in Förderrichtung hinteren Stirnseiten der Packungsmäntel (4) in den Wirkungsbereich der Schiebernasen (30) der Schubelemente (29), wie dies insbesondere aus Figur 4a erkennbar ist.

Durch Umkehr der Bewegungsrichtung des Riemenpaares (21) entgegen der durch den Pfeil (26) symbolisierten Richtung, werden die Packungsmäntel (4) mit Hilfe der Schubelemente (29) mit deren Schiebernasen (30) aus den Halterungen (27) in Richtung der Förderlinien (3a-d) in dem zweiten Abschnitt (8) ausgeschoben, wie dies insbesondere aus Figur 5 a erkennbar ist. Dabei übernehmen die in Figur 1a dargestellten in der linken waagerechten Stellung liegenden Dornen des zweiten Transportrades (14) die Packungsmäntel.(4). Bei diesem Ausschieben der Packungsmäntel (4) aus den Halterungen (27) und dem gleichzeitigen Übergeben an das nachgeordnete Transportrad (14) wandern die ersten Schubelemente (25) an dem unteren Trum (24) wieder in die in Figuren 2a und 5ä dargestellte Ausgangsposition, um die nächsten Packungsmäntel (4) von den ersten Aufnahmen (15) des zwischenzeitlich um 90 Grad im Uhrzeigersinn weiter geschalteten ersten Transportrades (13) abzustreifen. Auf diese Bewegung abgestimmt schwenkt der Doppelschwenkhebel (32) entgegen dem Uhrzeigersinn in die erste Position zurück, in der sich die Halterungen (27) in Verlängerung des Verlaufs der Förderlinien (3a -d) in dem ersten Abschnitt (7) befinden (Figuren 2, 3).

Anschließend beginnt erneut der Zyklus des Abstreifens und Einschiebens der Packungsmäntel (4) in die Halterungen (27), die sich in der ersten Position befinden.

**Bezugszeichenliste**

| **Nr.** | **Bezeichnung** | **Nr.** | **Bezeichnung** |
|---|---|---|---|
| 1 | Füllmaschine | 29 | zweite Schubelemente |
| 2 | Packungsbehälter | 30 | Schiebernase |
| 3 a - d | Förderlinien | 31 | Führungen |
| 4 | Packungsmäntel | 32 | Doppelschwenkhebel |
| 5 | Magazin | 33 | Stangen |
| 6 | Förderrichtung | 34 | Drehpunkt |
| 7 | erster Abschnitt | 35 | |
| 8 | zweiter Abschnitt | 36 | |
| 9 | Abstand (1) | 37 | |
| 10 | Abstand (2) | 38 | |
| 11 | Handhabungsvorrichtung | 39 | |
| 12 | seitlicher Versatz | 40 | |
| 13 | Transportrad (erstes) | 41 | |
| 14 | Transportrad (zweites) | 42 | |
| 15 | Erste Aufnahme | 43 | |
| 16 | Zweite Aufnahme | 44 | |
| 17 | Linearförderer | 45 | |
| 18 | Entnahme- und Auffaltaggregat | 46 | |
| 19 | Sauger | 47 | |
| 20 | Antriebsrad | 48 | |
| 21 | Riemenpaar | 49 | |
| 22 | Traverse | 50 | |
| 23 | Traverse | 51 | |
| 24 | unterer Trum | 52 | |
| 25 | erste Schubelemente | 53 | |
| 26 | Pfeil | 54 | |
| 27 | Halterung | 55 | |
| 28 | oberer Trum | 56 | |

## Patentansprüche

1. Füllmaschine zur Abfüllung von Produkten in Packungsbehälter, wobei die Füllmaschine mehrere in einer Förderrichtung verlaufende Förderlinien aufweist, denen Packungsmäntel zur Herstellung der Packungsbehälter zugeführt werden und entlang welcher die Packungsmäntel bzw. die daraus hergestellten Packungsbehälter in einer Förderrichtung gefördert werden, **dadurch gekennzeichnet,**
- **dass** die Förderlinien (3 a - d) einen ersten Abschnitt (7) und in Förderrichtung (6) dahinter einen zweiten Abschnitt (8) aufweisen, in denen die Förderlinien (3 a- d) parallel zueinander verlaufen,
- wobei der Abstand (9, 10) zwischen mindestens zwei der Förderlinien (3a -d) in dem ersten und zweiten Abschnitt (7, 8) quer zum Verlauf der Förderlinien (3a - d) unterschiedlich groß ist, so dass mindestens eine der zwei Förderlinien im zweiten Abschnitt (8) mit seitlichem Versatz (12) zum ersten Abschnitt (7) verläuft und
- **dass** in Förderrichtung (6) vor dem zweiten Abschnitt (8) eine Handhabungsvorrichtung (11) angeordnet ist, die die Packungsmäntel (4) bzw. Packungsbehälter (2) von den Förderlinien (3 a- d) in dem ersten Abschnitt (7) übernimmt und an die Förderlinien (3a - d) in dem zweiten Abschnitt übergibt.

2. Füllmaschine nach Anspruch 1, **dadurch gekennzeichnet, dass** der Abstand (9) zwischen den mindestens zwei Förderlinien (3a - d) in dem ersten Abschnitt (7) größer als der Abstand (10) in dem zweiten Abschnitt (8) ist.

3. Füllmaschine nach Anspruch 1, **dadurch gekennzeichnet, dass** der Abstand (9) zwischen sämtlichen Förderlinien (3 a- d) in dem ersten Abschnitt (7) größer als in dem zweiten Abschnitt (8) ist.

4. Füllmaschine nach einem der Ansprüche 1 bis 3, **dadurch gekennzeichnet, dass**
- die Handhabungsvorrichtung (11) jeweils eine jeder Förderlinie (3 a- d) zugeordnete Halterung (27) für die Packungsmäntel (4) bzw. Packungsbehälter (2) aufweist, durch die die Packungsmäntel (4) bzw. Packungsbehälter (2) in Förderrichtung (6) hindurch bewegbar sind und
- die den mit seitlichem Versatz (12) verlaufenden Förderlinien (3a -d) zugeordneten Halterungen (27) quer zum Verlauf der Förderlinien (3a -d) zwischen einer ersten und einer zweiten Position verschieblich , geführt sind, wobei jede verschiebliche Halterung (27) sich in der ersten Position in Verlängerung des Verlaufs der Förderlinie (3a - d) in dem ersten Abschnitt (7) und in der zweiten Position in Verlängerung des Verlaufs der Förderlinie (3a -d) in dem zweiten Abschnitt (8) befindet.

5. Füllmaschine nach Anspruch 4, **dadurch gekennzeichnet, dass**
- in dem ersten Abschnitt (7) der Förderlinien (3a -d) ein erstes Transportrad (13) zum Fördern der Packungsmäntel (4) bzw. Packungsbehälter (2) angeordnet ist, das mehrere sich radial nach außen erstreckende, parallele erste Aufnahmen (15) aufweist, deren Abstand in Achsrichtung dem Abstand (9) der Förderlinien (3a- d) im ersten Abschnitt (7) entspricht und
- in dem zweiten Abschnitt (8) der Förderlinien (8a-d) ein zweites Transportrad (14) zum Fördern der Packungsmäntel (4) bzw. Packungsbehälter (2) angeordnet ist, das mehrere sich radial nach außen erstreckende, parallele zweite Aufnahmen (16) aufweist, deren Abstand in Achsrichtung dem Abstand der Förderlinien (3a -d) im zweiten Abschnitt (8) entspricht,
- die Handhabungsvorrichtung (11) in der ersten Position der Halterungen (27) wirksame erste Schubelemente (25) aufweist, die die Packungsmäntel (4) bzw. Packungsbehälter (2) von den auf die Halterungen (27) ausgerichteten ersten Aufnahmen (15) des ersten Transportrades (13) abstreifen und in die Halterungen (27) einschieben und
- die Handhabungsvorrichtung (11) in der zweiten Position der Halterungen (27) wirksame zweite Schubelemente (29) aufweist, die die Packungsmäntel (4) bzw. Packungsbehälter (2) aus den Halterungen (27) in Richtung der auf die Halterungen (27) ausgerichteten zweiten Aufnahmen (16) des zweiten Transportrades (14) schieben.

6. Füllmaschine nach Anspruch 5, **dadurch gekennzeichnet, dass** die ersten und zweiten Schubelemente (25, 29) einen gemeinsamen Antrieb aufweisen.

7. Füllmaschine nach einem der Ansprüche 4 bis 6, **dadurch gekennzeichnet, dass** die Halterungen (27) mit Hilfe eines Gestänges (32, 33) synchron zwischen der ersten und zweiten Position bewegbar sind.

8. Verfahren umfassend
- das Zuführen von Packungsmänteln (4) zur Herstellung von Packungsbehältern (2) in mehrere in einer Förderrichtung verlaufende Förderlinien (3a - d) einer Füllmaschine (1) zur Abfüllung von Produkten in die Packungsbehälter,
- das Fördern der Packungsmänteln (4) bzw. der daraus hergestellten Packungsbehälter (2) entlang eines ersten Abschnitts (7) und eines in Förderrichtung (6) dahinter liegenden zweiten Abschnitts (8) der Förderlinien (3 a-d), in denen die Förderlinien (3 a-d) parallel zueinander verlaufen,
- die Übernahme der Packungsmäntel (4) bzw. Packungsbehälter (2) von den Förderlinien (3 a-d) in dem ersten Abschnitt (7) und deren Übergabe an die Förderlinien (3 a-d) in dem zweiten Abschnitt (8) mittels einer Handhabungsvorrichtung (11), wobei der Abstand (9) zwischen mindestens zwei der Förderlinien (3 a-d) in dem ersten und zweiten Abschnitt (7, 8) quer zum Verlauf der Förderlinien (3 a- d) unterschiedlich groß ist, so dass mindestens eine der zwei Förderlinien im zweiten Abschnitt (8) mit seitlichem Versatz (12) zum ersten Abschnitt (7) verläuft.

9. Verfahren nach Anspruch 8, **dadurch gekennzeichnet, dass**
- die Packungsmäntel (4) bzw. Packungsbehälter (2) in Förderrichtung (6) durch eine jeder Förderlinie (3 a-d) zugeordnete Halterung (27) hindurch bewegt werden und die den mit seitlichem Versatz (12) verlaufenden Förderlinien (3 a-d) zugeordneten Halterungen (27) quer zum Verlauf der Förderlinien (3 a-d) in eine erste und eine: zweite Position gebracht werden,
- wobei die Halterungen (27) in die erste Position in Verlängerung des Verlaufs der Förderlinien (3 a-d) in dem ersten Abschnitt (7) gebracht werden und die Packungsmäntel (4) bzw. Packungsbehälter (2) mit Hilfe von ersten.Schubelementen (25) von den Förderlinien (3a-d) übernommen und in die Halterungen (27) eingeschoben werden und
- sodann die Halterungen (27) in die zweite Position in Verlängerung des Verlaufs der Förderlinien (3 a-d) in dem zweiten Abschnitt (8) gebracht werden und die Packungsmäntel (4) bzw. Packungsbehälter (2) mit Hilfe von zweiten Schubelementen (29) aus den Halterungen (27) in Richtung der Förderlinien (3 a-d) in dem zweiten Abschnitt (8) ausgeschoben werden.

10. Verfahren nach Anspruch 8 oder **9, dadurch gekennzeichnet, dass** den Förderlinien (3 a-d) zugeführte, flach gefaltete Packungsmäntel (4) in dem ersten Abschnitt (7) der Förderlinien (3 a-d) zu rechteckigen Schläuchen aufgefaltet werden und anschließend die Übernahme der aufgefalteten Packungsmäntel (4) von den Förderlinien (3 a-d) und deren Übergabe an die Förderlinien in dem zweiten Abschnitt (8) mittels der Handhabungsvorrichtung (11) erfolgt, wobei der Abstand (9) zwischen sämtlichen Förderlinien (3 a-d) in dem ersten Abschnitt (7) größer als in dem zweiten Abschnitt (8) ist.

11. Verfahren nach Anspruch 9, **dadurch gekennzeichnet, dass** die Halterungen (27) mit Hilfe eines Gestänges (32,33) synchron von der ersten in die zweite Position und umgehrt bewegt werden.

## Claims

1. A filling machine for filling products into packaging containers, wherein the filling machine comprises a plurality of conveyor lines running in a conveying direction, to which packaging jackets are supplied for producing the packaging containers and along which the packaging jackets or the packaging containers produced therefrom are conveyed in a conveying direction, **characterised in**
- **that** the conveyor lines (3a-d) comprise a first section (7) and a second section (8) there behind in the conveying direction (6), in which the conveyor lines (3a-d) run parallel to one another,
- wherein the distance (9, 10) between at least two of the conveyor lines (3a-d) in the first and second section (7, 8) transverse to the course of the conveyor lines (3a-d) is different so that at least one of the two conveyor lines in the second section (8) runs with a lateral offset (12) to the first section (7) and
- **that** a handling apparatus (11) is disposed in the conveying direction (6) upstream of the second section (8), which apparatus takes the packaging jackets (4) or packaging containers (2) from the conveyor lines (3a-d) in the first section (7) and transfers them to the conveyor lines (3a-d) in the second section.

2. The filling machine according to claim 1, **characterised in that** the distance (9) between the at least two conveyor lines (3a-d) in the first section (7) is greater than the distance (10) in the second section (8)

3. The filling machine according to claim 1, **characterised in that** the distance (9) between all the conveyor lines (3a-d) in the first section (7) is greater than that in the second section (8).

4. The filling machine according to any one of claims 1 to 3, **characterised in that**
- the handling apparatus (11) each comprises a holder (27) assigned to each conveyor line (3a-d) for the packaging jacket (4) or packaging container (2), through which the packaging jackets (4) or packaging containers (2) can be moved in the conveying direction (6) and
- the holders (27) assigned to the conveyor lines (3a-d) running with lateral offset (12) are guided transversely to the course of the conveyor lines (3a-d) displaceably between a first and a second position, wherein each displaceable holder (27) is located in the first position in extension of the course of the conveyor line (3a-d) in the first section (7) and in the second position, in extension of the course of the conveyor line (3a-d) in the second section (8).

5. The filling machine according to claim 4, **characterised in that**
- a first transport wheel (13) for conveying the packaging jackets (4) or packaging containers (2) is disposed in the first section (7) of the conveyor lines (3a-d), which wheel comprises a plurality of parallel first receptacles (15) extending radially outwards, whose spacing in the axial direction corresponds to the spacing (9) of the conveyor lines (3a-d) in the first section (7) and
- a second transport wheel (14) for conveying the packaging jackets (4) or packaging containers (2) is disposed in the second section (8) of the conveyor lines (8a-d), which wheel comprises a plurality of parallel second receptacles (16) extending radially outwards, whose spacing in the axial direction corresponds to the spacing of the conveyor lines (3a-d) in the second section (8),
- the handling apparatus (11) comprises first push elements (25) active in the first position of the holders (27), which strip the packaging jackets (4) or packaging containers (2) from the first receptacles (15) of the first transport wheel (13) aligned onto the holders (27) and insert them into the holders (27) and
- the handling apparatus (11) comprises second push elements (29) active in the second position of the holders (27), which strip the packaging jackets (4) or packaging containers (2) from the holders (27) in the direction of the second receptacles (16) of the second transport wheel (14) aligned onto the holders (27).

6. The filling machine according to claim 5, **characterised in that** the first and second push elements (25, 29) have a common drive.

7. The filling machine according to any one of claims 4 to 6, **characterised in that** the holders (27) can be moved synchronously between the first and second position with the aid of a linkage (32, 33).

8. A method comprising
- feeding packaging jackets (4) for producing packaging containers (2) into a plurality of conveyor lines (3a-d) of a filling machine (1) running in a conveying direction for filling products into the packaging containers,
- conveying the packaging jackets (4) or the packaging containers (2) produced therefrom along a first section (7) and a second section (8) of the conveyor lines (3a-d) located downstream in the conveying direction (6), in which the conveyor lines (3a-d) run parallel to one another,
- taking the packaging jackets (4) or packaging containers (2) from the conveyor lines (3a-d) in the first section (7) and transferring them to the conveyor lines (3a-d) in the second section (8) by means of a handling apparatus (11), wherein the distance (9) between at least two of the conveyor lines (3a-d) in the first and second section (7, 8) transversely to the course of the conveyor lines (3a-d) is different so that at least one of the two conveyor lines in the second section (8) runs with a lateral offset (12) to the first section (7).

9. The method according to claim 8, **characterised in that**
- the packaging jackets (4) or packaging containers (2) are moved in the conveying direction (6) through a holder (27) assigned to each conveyor line (3a-d) and the holders (27) assigned to the conveyor lines (3a-d) running with lateral offset (12) are brought into a first and a second position transversely to the course of the conveyor lines (3a-d),
- wherein the holders (27) are brought into the first position in extension of the course of the conveyor lines (3a-d) in the first section (7) and the packaging jackets (4) or packaging containers (2) are taken from the conveyor lines (3a-d) with the aid of first push elements (25) and inserted into the holders (27) and
- then the holders (27) are brought into the second position in extension of the course of the conveyor lines (3a-d) in the second section (8) and the packaging jackets (4) or packaging containers (2) are pushed out from the holders (27) in the direction of the conveyor lines (3a-d) in the second section (8) with the aid of second push elements (29).

10. The method according to claim 8 or 9, **characterised in that** flat-folded packaging jackets (4) supplied to the conveyor lines (3a-d) are unfolded in the first section (7) of the conveyor lines (3a-d) to form rectangular tubes and the unfolded packaging jackets (4) are then taken from the conveyor lines (3a-d) and transferred to the conveyor lines in the second section (8) by means of the handling apparatus (11), wherein the distance (9) between all the conveyor lines (3a-d) in the first section (7) is greater than that in the second section (8).

11. The method according to claim 9, **characterised in that** the holders (27) are moved synchronously from the first into the second position and conversely with the aid of a linkage (32, 33).

## Revendications

1. Machine de remplissage destinée à remplir un contenant d'emballage avec des produits, la machine de remplissage comportant plusieurs lignes de convoyage se déroulant dans une direction de convoyage, vers lesquelles sont alimentées des enveloppes d'emballage pour réaliser les contenants d'emballage et le long desquelles les enveloppes d'emballage, respectivement les contenants d'emballage fabriqués à partir de ces dernières sont convoyé(e)s dans une direction de convoyage, **caractérisée**
- **en ce que** les lignes de convoyage (3 a à d) comportent une première partie (7) et derrière celle-ci en direction de convoyage (6) une seconde partie (8), dans lesquelles les lignes de convoyage (3 a à d) se déroulent à la parallèle les unes des autres,
- la distance (9, 10) entre au moins deux des lignes de convoyage (3 a à d), à la transversale du trajet des lignes de convoyage (3a à d) étant de différentes dimensions dans la première et dans la seconde partie (7, 8), de sorte qu'au moins l'une des deux lignes de convoyage dans la seconde partie (8) se déroule avec un décalage (12) latéral par rapport à la première partie (7) et
- **en ce qu'**en amont de la seconde partie (8) dans la direction de convoyage (6) est placé un dispositif de manutention (11) qui reprend les enveloppes d'emballage (4), respectivement les contenants d'emballage (2) des lignes de convoyage (3 a à d) dans la première partie et les transfère vers les lignes de convoyage (3a à d) dans la seconde partie.

2. Machine de remplissage selon la revendication 1, **caractérisée en ce que** le distance (9) entre les au moins deux lignes de convoyage (3 a à d) dans la première partie (7) est supérieure à la distance (10) dans la seconde partie (8).

3. Machine de remplissage selon la revendication 1, **caractérisée en ce que** la distance (9) entre l'ensemble des lignes de convoyage (3 a à d) dans la première partie (7) est supérieure à la distance dans la seconde partie (8).

4. Machine de remplissage selon l'une quelconque des revendications 1 à 3, **caractérisée en ce que**
- le dispositif de manutention (11) comporte chaque fois une fixation (27) associée à chaque ligne de convoyage (3 a à d) pour les enveloppes d'emballage (4) respectivement les contenants d'emballage (2), par laquelle les enveloppes d'emballage (4) ou contenants d'emballage (2) sont déplaçables à travers la direction de convoyage (6) et
- les fixations (27) associées aux lignes de convoyage (3 a à d) s'écoulant avec un décalage latéral sont guidées en étant déplaçables entre une première et une deuxième position, à la transversale du trajet des lignes de convoyage (3 a à d), dans la première position, chaque fixation (27) déplaçable se trouvant dans le prolongement du trajet de la ligne de convoyage (3 a à d) dans la première partie (7) et dans la deuxième position, se trouvant dans le prolongement du trajet de la ligne de convoyage (3 a à d) dans la seconde partie (8).

5. Machine de remplissage selon la revendication 4, **caractérisée en ce que**
- dans la première partie (7) des lignes de convoyage (3 a à d) est placée une première roue de transport (13) pour convoyer les enveloppes d'emballage (4), respectivement les contenants d'emballage (2), qui comporte plusieurs premiers logements (15) parallèles s'étendant radialement vers l'extérieur, dont la distance dans la direction axiale correspond à la distance (9) des lignes de convoyage (3 a à d) dans la première partie (7) et
- dans la deuxième partie (8) des lignes de convoyage (8 a à d) est placée une deuxième roue de transport (14) pour le convoyage des enveloppes d'emballage (4), respectivement des contenants d'emballage (2) qui comporte plusieurs seconds logements (16) parallèles, s'étendant radialement vers l'extérieur, dont la distance en direction axiale correspond à la distance des lignes de convoyage (3 a à d) dans la seconde partie (8),
- dans la première position des fixations (27), le dispositif de manutention (11) comporte des premiers éléments de poussée (25) efficaces qui dévêtissent les enveloppes d'emballage (4), respectivement contenants d'emballage (2) des premiers logements (15) de la première roue de transport (13), orientés vers les fixations (27) et les insèrent dans les fixations (27) et
- dans la seconde position des fixations (27), le dispositif de manutention (11) comporte des seconds éléments de poussée (29) efficaces qui poussent les enveloppes d'emballage (4), respectivement contenants d'emballage (2) hors des fixations (27), en direction des seconds logements (16) de la seconde roue de transport (14), orientés vers les fixations (27).

6. Machine de remplissage selon la revendication 5, **caractérisée en ce que** les premiers et seconds éléments de poussée (25, 29) comportent un entraînement commun.

7. Machine de remplissage selon l'une quelconque des revendications 4 à 6, **caractérisée en ce que** les fixations (27) sont déplaçables de manière synchrone entre la première et la seconde position à l'aide d'une tringle (32, 33).

8. Procédé, comprenant
- l'alimentation d'enveloppes d'emballage (4) pour la fabrication de contenants d'emballage (2) vers plusieurs lignes de convoyage (3a à d) se déroulant dans une direction de transport d'une machine de remplissage (1) pour le remplissage des contenants d'emballage avec des produits,
- le convoyage des enveloppes d'emballage (4), respectivement des contenants d'emballage (2) fabriqués à partir de ces derniers le long d'une première partie (7) et d'une seconde partie (8) située à l'arrière de celle-ci en direction de convoyage (6) des lignes de convoyage (3a à d) dans lesquelles les lignes de convoyage (3 a à d) se déroulent à la parallèle les unes des autres,
- la reprise des enveloppes d'emballage (4), respectivement des contenants d'emballage sur les lignes de convoyage (3 a à d) dans la première partie (7) et leur transfert sur les lignes de convoyage (3 a à d) dans la seconde partie (8) au moyen d'un dispositif de manutention (11), la distance (9) entre au moins deux des lignes de convoyage (3 a à d) dans la première et dans la seconde partie (7, 8) à la transversale du trajet des lignes de convoyage (3 a à d) étant de dimensions différentes, de sorte qu'au moins l'une des deux lignes de convoyage dans la seconde partie (8) se déroule avec un décalage latéral (12) par rapport à la première partie (7).

9. Procédé selon la revendication 8, **caractérisé en ce que**
- les enveloppes d'emballage (4), respectivement les contenants d'emballage (2) sont déplacé(e)s à travers la direction de convoyage (6) par une fixation (27) associée à chaque ligne de convoyage et **en ce que** les fixations (27) associées aux lignes de convoyage (3 a à d) se déroulant avec un décalage latéral (12) sont amenées à la transversale du trajet des lignes de convoyage (3 a à d) dans une première et dans une seconde position,
- les fixations (27) étant amenées dans la première position dans le prolongement du trajet des lignes de convoyage (3 a à d) dans la première partie (7) et les enveloppes d'emballage (4), respectivement les contenants d'emballage (2) étant repris des premières lignes de convoyage (3 a à d) à l'aide de premiers éléments de poussée (25) et étant insérés dans les fixations (27) et
- ensuite, les fixations (27) sont amenées dans la seconde position, dans le prolongement du trajet des lignes de convoyage (3a à d) dans la seconde partie (8) et les enveloppes d'emballage (4), respectivement les contenants d'emballage (2) sont poussé(e)s à l'aide de seconds éléments de poussée (29) hors des fixations (27), en direction des lignes de convoyage (3 a à d) dans la seconde partie (8).

10. Procédé selon la revendication 8 ou la revendication 9, **caractérisé en ce que** dans la première partie (7) des lignes de convoyage (3 a à d), des enveloppes d'emballage (4) pliées à plat, alimentées vers les lignes de convoyage (3 a à d) sont dépliées en tubes rectangulaires et **en ce qu'**il s'effectue par la suite la reprise des enveloppes d'emballage (4) dépliées des lignes de convoyage (3 a à d) et leur transfert sur les lignes de convoyage dans la seconde partie (8) au moyen du dispositif de manutention (11), la distance (9) entre l'ensemble des lignes de convoyage (3 a à d) étant supérieure dans la première partie (7) à celle dans la seconde partie (8).

11. Procédé selon la revendication 9, **caractérisé en ce que** les fixations (27) sont déplacées de manière synchrone de la première dans la seconde position et inversement, à l'aide d'une tringle (32, 33).
